# EUROPÄISCHE PATENTSCHRIFT

(11) **EP 0 721 491 B1**
(45) Veröffentlichungstag und Bekanntmachung des Hinweises auf die Patenterteilung: **01.12.1999**
(21) Anmeldenummer: 94926780.1
(22) Anmeldetag: 14.09.1994
(51) Int. Cl.: C10B 53/00, C10B 1/10

(54) **EINRICHTUNG ZUM TRANSPORT VON ABFALL IN EINEM PYROLYSEREAKTOR**
DEVICE FOR CONVEYING REFUSE INTO A PYROLYSIS REACTOR
DISPOSITIF PERMETTANT DE CONVOYER DES DECHETS DANS UN REACTEUR A PYROLYSE

(30) Priorität: 27.09.1993 DE 4332865
(43) Veröffentlichungstag der Anmeldung: 17.07.1996
(73) Patentinhaber: SIEMENS AKTIENGESELLSCHAFT, 80333 München (DE)
(72) Erfinder: MAY, Karl, D-61118 Bad Vilbel (DE); HERM, Hartmut, D-63303 Dreieich (DE); UNVERZAGT, Karlheinz, D-63065 Offenbach am Main (DE)
(86) Internationale Anmeldenummer: DE9401058
(87) Internationale Veröffentlichungsnummer: WO9509217

(56) Entgegenhaltungen:
- EP-A- 0 138 214
- EP-A- 0 360 052
- US-A- 2 542 476
- US-A- 4 142 867
- US-A- 4 344 821
- US-A- 4 734 166

## Beschreibung

Die Erfindung bezieht sich auf eine Transporteinrichtung für Abfall, bei der ein Abfall-Zuführschacht an einen Transportkanal angeschlossen ist, in dessen Längsrichtung eine von einem Motor antreibbare Stopfschnecke angeordnet ist, und bei der der Transportkanal in einen Pyrolysereaktor, insbesondere in eine um ihre Längsachse drehbare Schweltrommel, mündet. Die Transporteinrichtung wird zur thermischen Abfallentsorgung eingesetzt, insbesondere nach dem Schwel-Brenn-Verfahren.

Auf dem Gebiet der Abfallbeseitigung ist das sogenannte Schwel-Brenn-Verfahren bekannt geworden. Das Verfahren und eine danach arbeitende Anlage zur thermischen Abfallentsorgung sind beispielsweise in der EP-A-0 302 310 sowie in der DE-A-38 30 153 und auch in der EP-A-0 360 052 beschrieben. Die Anlage zur thermischen Abfallentsorgung nach dem Schwel-Brenn-Verfahren enthält als wesentliche Komponenten einen Pyrolysereaktor und eine Hochtemperatur-Brennkammer. Der Pyrolysereaktor setzt den über eine Abfall-Transporteinrichtung der eingangs genannten Art aufgegebenen Abfall in einem unterstöchiometrisch ablaufenden Schwelvorgang in Schwelgas und Pyrolysereststoff um. Das Schwelgas und der Pyrolysereststoff werden sodann nach geeigneter Aufarbeitung dem Brenner der Hochtemperatur-Brennkammer zugeführt. Hier entsteht schmelzflüssige Schlacke, die über einen Abzug entnehmbar ist und die nach Abkühlung in verglaster Form vorliegt. Das entstehende Rauchgas wird über eine Rauchgasleitung einem Kamin als Auslaß zugeführt. In diese Rauchgasleitung sind insbesondere ein Abhitzedampferzeuger als Kühleinrichtung, eine Staubfilteranlage und eine Rauchgasreinigungsanlage eingebaut. Weiterhin befindet sich in der Rauchgasleitung ein Gasverdichter, der direkt am Ausgang der Rauchgasreinigungsanlage angeordnet und als Saugzuggebläse ausgebildet sein kann. Der eingebaute Gasverdichter dient zur Aufrechterhaltung eines - wenn auch nur geringen - Unterdrucks in der Pyrolysetrommel. Durch diesen Unterdruck wird verhindert, daß Schwelgas durch die Ringdichtungen der Pyrolysetrommel nach außen in die Umgebung austritt.

Durch die Transporteinrichtung wird Abfall unterschiedlicher Art, zum Beispiel zerkleinerter Hausmüll, hausmüllähnlicher Industrieabfall und zerkleinerter Sperrmüll, aber auch entwässerter Schlamm, der Schweltrommel zugeleitet.

Es hat sich gezeigt, daß bei einer Schwel-Brenn-Anlage die Transporteinrichtung für Abfall blockiert oder gestört werden kann, wenn vom Abfall-Zuführschacht zu große Abfallpartikel in die Wendel der Transport- oder Stopfschnecke hineinfallen. Die Vermeidung einer Blockade der Stopfschnecke ist aber für einen Dauerbetrieb erforderlich, wird doch in der Regel kontinuierlich neuer Müll oder Abfall angeliefert. Für einen reibungslosen Transport des Abfalls ist es auch erforderlich, daß dieser nicht an der Transportschnecke haftet und sich mit der Schneckenwendel mitdreht. Um das zu erreichen, ist es bei Transportschnecken üblich, daß im Gehäuse an dessen Wand Leisten angeordnet sind, die in den Zwischenraum zwischen Transportschnecke und Gehäuse hineinragen. Wenn sich die Transportschnecke dreht, wird das zu transportierende Gut durch die Leisten der Transportschnecke am Mitdrehen gehindert. Solche Leisten unterliegen aber einem hohen Verschleiß.

Aus der DE-A-38 30 151, der DE-A-38 30 152 und der DE-A- 38 30 153 sind Pyrolysereaktorn mit Heizeinrichtung für Abfall bekannt, bei denen Versorgungsleitungen für die direkte Beheizung des Abfalls in der Schweltrommel endseitig mit Austrittsdüsen für Luft versehen sind. Diese Versorgungsleitungen sind durch ein Heizgas-Gehäuse an der Schweltrommel geführt. Die bekannten Konstruktionen erfordern besondere und daher aufwendige Abdichtmaßnahmen.

Aufgabe der Erfindung ist es, eine Transporteinrichtung für Abfall der eingangs genannten Art derart auszubilden, daß zumindest eine Versorgungsleitung, die von außen in den Pyrolysereaktor führen soll, mit vergleichsweise geringem Aufwand verlegt werden kann.

Die Aufgabe wird durch die technischen Merkmale des Anspruchs 1 gelöst. Insbesondere ist im Raum zwischen dem Gehäuse des Transportkanals und dem Pyrolysereaktor mindestens eine von außen in den Pyrolysereaktor führende Versorgungsleitung angeordnet.

Andere Ausführungsformen sind in den Unteransprüchen beschrieben.

Eine Blockade der Stopfschnecke sollte nach Möglichkeit vermieden werden. Um ein Mitdrehen des Abfalls mit der Transportschnecke zu verhindern, kann vorgesehen sein, daß zwischen der Transportschnecke und dem Gehäuse ein Ausweichraum vorhanden ist. Dieser ist dadurch gebildet, daß von der Längsachse der Transportschnecke senkrecht zur Längsachse nach außen gemessen zwischen dem größten Radius der Transportschnecke und der Gehäusewand in Abhängigkeit von der radialen Richtung, in der gemessen wird, ein unterschiedlich großer Abstand frei bleibt. Damit ist sichergestellt, daß sich der transportierte Abfall von Zeit zu Zeit von der Transportschnecke lösen kann, so daß er nicht mit der Transportschnecke rotiert.

Vorteilhafterweise brauchen an der Innenwand des Gehäuses keine Leisten angebracht zu werden, was bisher üblich war, um das Gut daran zu hindern, sich mit der Transportschnecke zu drehen. Während solche Leisten einem hohen Verschleiß unterliegen, kann die vorliegende Transporteinrichtung weitgehend verschleißarm arbeiten.

Das Gehäuse hat beispielsweise einen kreisförmigen Querschnitt.

Nach einem bevorzugten Beispiel hat das Gehäuse einen polygonförmigen Querschnitt. Dieser polygonförmige Querschnitt kann ein trogförmiger Querschnitt mit einem unteren polygonförmigen Teil und einem oberen rechteckigen Teil sein. Er kann auch ein Vieleck mit gleichlangen Seiten sein.

Auch diese Ausführungsformen bewirken, daß der zu transportierende Abfall nicht mit der Transportschnecke rotiert.

Die Versorgungsleitung oder -leitungen kann/können allen möglichen Zwecken dienen, beispielsweise der Luftzufuhr in den Pyrolysereaktor.

Es läßt sich die Transporteinrichtung am Eingang und/oder am Ausgang des Pyrolysereaktors einsetzen. Generell gesprochen handelt es sich somit um eine Transporteinrichtung für den Eintrag oder Austrag von Abfall in bzw. aus einem um seine Längsachse drehbaren Pyrolysereaktor, die bevorzugt gekennzeichnet ist durch
a) ein am Pyrolysereaktor befestigtes Rohr, das mit dem Pyrolysereaktor um seine Längsachse mitdrehbar ist,
b) einen endseitig am Rohr befestigten Dichtungsring,
c) einen in das Rohr hineinragenden, feststehenden Transportkanal,
d) einen am Außenumfang des Transportkanals befestigten Gegenring für den Dichtungsring und
e) mindestens eine Versorgungsleitung, die von außen über den Raum zwischen dem Gehäuse des Transportkanals und dem Rohr in das Innere des Pyrolysereaktors führt.

Weitere vorteilhafte Ausgestaltungen sind in den Unteransprüchen gekennzeichnet.

Ausführungsbeispiele der Erfindung werden im folgenden anhand von zwei Figuren näher erläutert. Es zeigen:
Figur 1 eine Transporteinrichtung für Abfall als Teil einer Schwel-Brenn-Anlage in einem Längsschnitt; und
Figur 2 einen seitlichen Schnitt in Richtung II-II von Figur 1.

Nach Figur 1 ist eine Transporteinrichtung 2 für Abfall A vorgesehen, bei der ein Fallschacht oder Abfall-Zuführschacht 4 über lösbare Befestigungsmittel 6 an einen feststehenden Transportkanal 8 angeschlossen ist. Der Transportkanal 8 ist hier als Stopfschnecken-Trog ausgebildet. Sein Gehäuse 8a hat einen bevorzugt polygonalen Querschnitt, wie aus Figur 2 hervorgeht. Die Längsachse des Gehäuses 8a ist mit 9 bezeichnet. Der Transportkanal 8 mündet in einen Pyrolysereaktor 10, im vorliegenden Fall in eine sich um ihre Längsachse 11 drehende Schweltrommel, die mit einer größeren Anzahl von Heizrohren 12 parallel zur Längsachse 11 ausgerüstet ist. Die Heizrohre 12, von denen in Figur 1 nur zwei und in Figur 2 achtundvierzig dargestellt sind, werden mit Heizgas h beschickt, zum Beispiel mit heißer Luft. Sie sind in einem Stirnring 12s festgemacht, an den sich konzentrisch ein Eingangsrohr 13 anschließt. Das Ende des Transportkanals 8 liegt konzentrisch in diesem Eingangsrohr 13. Wie weiter unten dargelegt wird, ist dabei für eine gute Abdichtung gesorgt.

Im Inneren des im Normalbetrieb feststehenden Transportkanals 8 ist eine Transport- oder Stopfschnecke 14 angeordnet, deren Längsachse 15 sich in dessen Längsrichtung erstreckt. Die Welle 16 der Stopfenschnecke 14 ist über ein Getriebe 18 von einem Motor 20 angetrieben. Der Abfall-Zuführschacht 4 ist seitlich vom oder senkrecht über dem Transportkanal 8 an dessen Ende angeordnet. Die Einfüllöffung für den Abfall ist mit 22 und die Abgabeöffnung mit 24 bezeichnet.

Beim Transport von Abfall A vom Fallschacht 4 zur Schweltrommel 10 ist es erforderlich, daß weder Luftsauerstoff von der Einfüllöffnung 22 über die Abgabeöffnung 24 zur Schweltrommel 10 gelangt, noch daß Schwelgas aus der Schweltrommel 10 im Gegenstrom zum transportierten Abfall A durch die Einfüllöffnung 22 in die Umgebung gelangt. Um das zu verhindern, hat ein mittleres Teilstück 14a der Transportschnecke 14 eine geringere Steigung als die übrige Transportschnecke 14 oder das Anfangsstück 14b. Damit wird erreicht, daß der transportierte Abfall A im Bereich dieses mittleren Teilstücks 14a stärker verdichtet wird als in den anderen Bereichen, was dazu führt, daß im Bereich des Teilstücks 14a der Transportschnecke 14 praktisch der gesamte Teilraum im Gehäuse 8a des Transportkanals 8 durch den Abfall A ausgefüllt ist. Der transportierte Abfall A selbst verschließt dort das Gehäuse 8a gasdicht. Es kann dann weder Luft von der Einfüllöffnung 22 zur Abgabeöffnung 24, noch Schwelgas in umgekehrter Richtung strömen. In Transportrichtung hinter der Verdichtungszone, die sich im Bereich des Teilstücks 14a der Transportschnecke 14 befindet, hat die Transportschnecke 14 wieder eine größere Steigung. Die über den gesamten Querschnitt des Transportkanals 8 sich erstreckende Packung des Abfalls A wird dadurch wieder aufgelöst.

Von Bedeutung ist nun, daß infolge der getroffenen geometrischen Anordnung im Raum 30 zwischen dem Gehäuse 8a des Transportkanals 8 und dem Pyrolysereaktor 10 mindestens eine von außen in den Pyrolysereaktor 10 führende Versorgungsleitung 32 angeordnet ist. Vorliegend sind gemäß Figur 2 drei Versorgungsleitungen 32 vorhanden. Der betrachtete Raum 30 liegt hier zwischen dem Gehäuse 8a und dem Eingangsrohr 13. Die Versorgungsleitungen 32 liegen hier in den "freien Ecken" außerhalb des Gehäuses 8a. Die Versorgungsleitungen 32 sind zum Beispiel zum Einbringen von Luft 1, Inertgas, Wasser oder Wasserdampf, der überhitzt sein kann, vorgesehen. Die eingebrachte Luft 1 kann zur Teilverbrennung von Schwelgas im Pyrolysereaktor 10 dienen. Zwei Luftaustritts- oder Brenndüsen an der Versorgungsleitung 32 sind in Figur 1 mit 35 bezeichnet. Durch das Einbringen von überhitztem Dampf wird der Abfall im Pyrolysereaktor direkt erwärmt und getrocknet.

Von Bedeutung ist auch eine gute Abdichtung des Pyrolysereaktors 10 nach außen. Zu diesem Zweck ist am Ende des Eingangsrohrs 13 eine Gleitringdichtung 40 angeordnet. Sie besteht aus einem sich mitdrehenden Gleitring 42 und einem ortsfesten Gegenring 44, die beide aus Stahl gefertigt sein können. Der Gegenring 44 ist auf einem Ring 46 festgemacht, der mit Hilfe einer Schweißnaht 48 am Gehäuse 8a verschweißt ist.

Um das Gehäuse 8a des Transportkanals 8 durch den transportierten Abfall A gasdicht verschließen zu können, sollte die Transporteinrichtung 2 voll gefüllt betrieben werden. Damit relativ große, harte Teile des Abfalls A die Transportschnecke 14 nicht blockieren können, können innerhalb des Gehäuses 8a infolge der geometrischen Formgebung verschieden gelegene und konfigurierte Ausweichraume 34 für solche relativ großen Teile vorgesehen sein. Mit anderen Worten: Der Transportkanal 8 kann nicht nur den gezeigten polygonförmigen Querschnitt, sondern auch andere Querschnitte aufweisen. Bei sich drehender Transportschnecke 14 werden die relativ großen, zu transportierenden Teile in diese Ausweichraume 34 gedrückt und mit dem in Längsrichtung bewegten Abfall A in den Ausweichräumen 34 mittransportiert, so daß sie die Transportschnecke 14 nicht blockieren können. Die Ausweichraume 34 befinden sich in der Regel oberhalb oder seitlich der Transportschnecke 14.

Nach Figur 1 wird der Abfall A in der sich drehenden Schweltrommel 10 mittels der Heizrohre 12 indirekt vom Heizgas h beheizt. Dieses Heizgas h wird über ein ortsfestes Heizgas-Eintrittsgehäuse (nicht gezeigt) in die Schweltrommel 10 geleitet. An deren Rohrbodenwand sind die parallel verlaufenden Heizrohre 12 mit einem Ende befestigt. Das andere Ende ist in der Rohrbodenwand 12s festgemacht, die einen Teil der Wand eines "kalten" Heizgas-Austrittsgehäuses 50 bildet. Von diesem Gehäuse 50 gelangt das Heizgas h in einen Auslaß. Zur Abdichtung des Heizgas-Austrittsgehäuses 50 gegen das sich drehende Rohr 10 und das Eingangsrohr 13 sind Ringdichtungen 52 bzw. 54 vorgesehen. Entsprechend sind zur Abdichtung des Heizgas-Eintrittsgehäuses (nicht gezeigte) Ringdichtungen vorgesehen. Vom Innenraum der Schweltrommel 10, genauer: vom "heißen" Rohrboden, ist ein (nicht gezeigtes) Austragsrohr in den Innenraum einer feststehenden Austragsvorrichtung geleitet. Das über das Austragsrohr in diese Austragsvorrichtung gelangende Schwelgut wird dort in Schwelgas und Reststoff aufgeteilt. Letzterer kann gemäß dem Schwel-Brenn-Verfahren mittels einer geeigneten Vorrichtung (nicht gezeigt) in verschiedene brennbare und inerte Fraktionen aufgeteilt und aussortiert werden, bevor der brennbare Anteil einer Verbrennung in einer (nicht gezeigten) Hochtemperatur-Brennkammer zugeführt wird.

Es soll noch darauf hingewiesen werden, daß anstelle oder zusätzlich zu mindestens einer Versorgungsleitung 32 natürlich im Raum 30 zwischen dem Gehäuse 8a des Transportkanals 8 und dem Pyrolysereaktor 10 (oder dessen Eingangsrohr 13) auch eine Entsorgungsleitung angeordnet sein kann. Diese Entsorgungsleitung kann zum Beispiel als Absaugrohr für die Ableitung von Wasserdampf aus dem Innenraum des Pyrolysereaktors 10 dienen. Auch ist anzumerken, daß die Anordnung einer Versorgungs- und/oder Entsorgungsleitung 32 anstelle am Eingang auch am Ausgang des Pyrolysereaktors 10 vorgesehen sein kann, und zwar unter Verwendung eines Ausgangsrohrs, das dem Eingangsrohr 13 entspricht.

## Patentansprüche

1. Transporteinrichtung (2) für Abfall (A), wobei ein Abfall-Zuführschacht (4) an einen Transportkanal (8) angeschlossen ist, in dessen Längsrichtung eine von einem Motor (20) antreibbare Stopfschnecke (14) angeordnet ist, wobei der Transportkanal (8) in einen Pyrolysereaktor (10), insbesondere in eine um ihre Längsachse (11) drehbare Schweltrommel mündet, und wobei im Raum zwischen dem Gehäuse (8a) des Transportkanals (8) und dem Pyrolysereaktor (10) mindestens eine von außen in den Pyrolysereaktor (10) führende Versorgungsleitung (32) angeordnet ist,
**dadurch gekennzeichnet**, daß der Pyrolysereaktor (10) eingangsseitig mit einem Eingangsrohr (13), das einen kleineren Querschnitt als der Pyrolysereaktor (10) hat, fest verbunden ist, daß der Transportkanal (8) endseitig abgedichtet und innerhalb des Eingangsrohrs (13) ortsfest angeordnet ist, und daß die Versorgungsleitung (32) durch den Raum (30) zwischen dem Eingangsrohr (13) und dem Transportkanal (8) geführt ist.

2. Transporteinrichtung nach Anspruch 1,
**dadurch gekennzeichnet**, daß das Gehäuse (8a) des Transportkanals (8) einen nicht-runden, insbesondere einen polygonförmigen Querschnitt hat.

3. Transporteinrichtung nach Anspruch 1 oder 2,
**dadurch gekennzeichnet**, daß das Eingangsrohr (13) endseitig mit einer Gleitdichtung (40) versehen ist.

4. Transporteinrichtung nach Anspruch 1, 2 oder 3,
**dadurch gekennzeichnet**, daß auf dem Eingangsrohr (13) eine Kammer (50) für den Durchgang von Heizgas (h) gleitend befestigt ist.

5. Transporteinrichtung nach einem der Ansprüche 1 bis 4,
**dadurch gekennzeichnet**, daß die Versorgungsleitung (32) zum Transport von Inertgas, Wasser, Wasserdampf, insbesondere von Luft (1), vorgesehen ist.

6. Transporteinrichtung nach einem der Ansprüche 1 bis 5,
**dadurch gekennzeichnet**, daß die Versorgungsleitung (32) im Pyrolysereaktor (10) mit einer Austrittsdüse (35) versehen ist.

7. Transporteinrichtung nach einem der Ansprüche 1 bis 6,
**dadurch gekennzeichnet**, daß die Stopfschnecke (14) Abschnitte (14a, 14b) unterschiedlicher Steigung besitzt.

8. Transporteinrichtung (2) nach einem der Ansprüche 1 bis 7, **gekennzeichnet** durch einen endseitig am Eingangsrohr (13) befestigten Dichtungsring (42) und einen am Außenumfang des Transportkanals (8) befestigten Gegenring (44) für den Dichtungsring (42).

## Claims

1. Transport device (2) for waste (A), with a waste feed chute (4) being connected to a transport channel (8), in the longitudinal direction of which transport channel a screw conveyor (14), which can be driven by a motor (20), is arranged, with the transport channel (8) opening into a pyrolysis reactor (10), in particular into a low-temperature carbonization drum which is rotatable about its longitudinal axis (11), and with at least one supply line (32), which leads from the outside into the pyrolysis reactor (10), being arranged in the area between the housing (8a) of the transport channel (8) and the pyrolysis reactor (10),
characterized in that the pyrolysis reactor (10) is firmly connected on the input side to an inlet tube (13), which has a smaller cross section than the pyrolysis reactor (10), in that the transport channel (8) is sealed on the end and is fixedly arranged within the inlet tube (13), and in that the supply line (32) is guided through the area (30) between the inlet tube (13) and the transport channel (8).

2. Transport device according to claim 1,
characterized in that the housing (8a) of the transport channel (8) has a non-round, in particular a polygonal, cross section.

3. Transport device according to claim 1 or 2,
characterized in that the inlet tube (13) is provided with a sliding seal (40) at the end.

4. Transport device according to claim 1, 2 or 3,
characterized in that a chamber (50) for the passage of heating gas (h) is fastened in a sliding manner on the inlet tube (13).

5. Transport device according to one of claims 1 to 4, characterized in that the supply line (32) is provided for the transportation of inert gas, water, water vapour, in particular air (1).

6. Transport device according to one of claims 1 to 5, characterized in that the supply line (32) in the pyrolysis reactor (10) is provided with an outlet nozzle (35).

7. Transport device according to one of claims 1 to 6, characterized in that the screw conveyor (14) has sections (14a, 14b) of variable rise.

8. Transport device (2) according to one of claims 1 to 7, characterized by a sealing ring (42) fastened at the end to the inlet tube (13) and by a counter ring (44) for the sealing ring (42), with the counter ring being fastened to the outer circumference of the transport channel (8).

## Revendications

1. Dispositif (2) permettant de convoyer des déchets (A), un puits (4) d'amenée de déchets étant raccordé à un canal (8) de convoyage, dans la direction longitudinale duquel est montée une vis (14) transporteuse pouvant être entraînée par un moteur (20), le canal (8) de convoyage débouchant dans un réacteur (10) de pyrolyse, notamment dans un tambour de distillation tournant par rapport à son axe (11) longitudinal, et il est monté dans l'espace compris entre le fourreau (8a) du canal (8) de convoyage et le réacteur (10) de pyrolyse au moins un conduit (22) d'alimentation menant de l'extérieur au réacteur (10) de pyrolyse,
caractérisé en ce que le réacteur (10) de pyrolyse est relié de manière rigide du côté de l'entrée à un tuyau (13) d'entrée qui a une section transversale plus petite que le réacteur (10) de pyrolyse, en ce que le canal (8) de convoyage est fermé de manière étanche du côté de l'extrémité et est disposé à poste fixe dans le tuyau (13) d'entrée et en ce que le conduit (32) d'alimentation passe dans l'espace (30) compris entre le tuyau (13) d'entrée et le canal (8) de convoyage.

2. Dispositif suivant la revendication 1,
caractérisé en ce que le fourreau (8a) du canal (8) de convoyage a une section transversale qui n'est pas circulaire et qui a notamment la forme d'un polygone.

3. Dispositif suivant la revendication 1 ou 2,
caractérisé en ce que le tuyau (13) d'entrée est muni du côté de l'extrémité d'une garniture d'étanchéité (40) glissante.

4. Dispositif suivant la revendication 1, 2 ou 3,
caractérisé en ce qu'il est fixé avec possibilité de glissement sur le tuyau (13) d'entrée une chambre (50) pour le passage de gaz (h) de chauffage.

5. Dispositif suivant l'une des revendications 1 à 4,
caractérisé en ce que le conduit (32) d'alimentation est prévu pour convoyer du gaz inerte, de l'eau, de la vapeur d'eau, notamment de l'air.

6. Dispositif suivant l'une des revendications 1 à 5,
caractérisé en ce que le conduit (32) d'alimentation est muni dans le réacteur (10) de pyrolyse d'une buse (35) de sortie.

7. Dispositif suivant l'une des revendications 1 à 6,
caractérisé en ce que la vis (14) de transport a des tronçons (14a, 14b) de pas différents.

8. Dispositif (2) suivant l'une des revendications 1 à 7,
caractérisé par un anneau (42) d'étanchéité fixé du côté de l'extrémité au tuyau (13) d'entrée, et par un anneau (44) antagoniste de l'anneau (42) d'étanchéité et fixé au pourtour extérieur du canal (8) de convoyage.
